# EUROPÄISCHE PATENTSCHRIFT

(11) **EP 0 553 688 B1**
(45) Veröffentlichungstag und Bekanntmachung des Hinweises auf die Patenterteilung: **23.12.1998**
(21) Anmeldenummer: 93100721.5
(22) Anmeldetag: 19.01.1993
(51) Int. Cl.: E06B 3/26, F16S 3/02

(54) **Verbundprofil für Rahmen von Wandelementen, Türen und Fenstern**
Compound profile for frames of wall elements, doors and windows
Profil composé pour cadres d'éléments de paroi, portes et fenêtres

(30) Priorität: 25.01.1992 DE 4202056
(43) Veröffentlichungstag der Anmeldung: 04.08.1993
(73) Patentinhaber: SCHÜCO International KG, 33609 Bielefeld (DE)
(72) Erfinder: Jäger, Tilo, Dr.-Ing., W-4800 Bielefeld 1 (DE); Höcker, Eitel-Fr., Dipl.-Ing., W-4800 Bielefeld 15 (DE)
(74) Vertreter: Stracke, Alexander, Dipl.-Ing.

(56) Entgegenhaltungen:
- DE-A- 2 435 124
- DE-C- 3 324 210
- DE-U- 8 715 082
- FR-A- 2 151 430
- US-A- 5 058 351

## Beschreibung

Die Erfindung bezieht sich auf ein Verfahren zum Herstellen eines Verbundprofils mit an den Außenseiten vorgesehenen, durch mindestens eine Profilschiene aus Stahl gebildeten Hohlkammern und einer zwischen den Hohlkammern angeordneten feuer- und temperaturwiderstandsfähigen Isolierschicht in Form eines oder zweier leistenförmiger Isoliersteile für Rahmen von gegen Feuer und Rauch schützenden Wandelementen, Türen und Fenstern, wobei im Bereich der Isolierschicht verlaufende, an den Hohlkammerwandungen festgelegte Stege aus Stahl vorgesehen sind_{,} die Hohlkammern einander gegenüberliegend an der jeweiligen Außenseite der mindestens einen Profilschiene angeordnet sind, und die Stege quer oder winklig zur Längserstreckung des Verbundprofils verlaufend die beiden Wandungen der gegenüberliegenden Hohlkammern verbinden.

Es ist ein Verbundprofil dieser Art bekannt (DE-C-3 324 210), bei dem die an den Außenseiten vorgesehenen, mit Hohlkammern ausgerüsteten Profilschienen als Metallrohre ausgebildet und aus schweißbarem Material gefertigt sind. Diese Metallrohre werden durch Metallstege aus schweißbarem Material miteinander verbunden und zwar dadurch, daß die Metallstege beiderends an der der Isolierschicht zugekehrten Rohrwand festgeschweißt sind.

Die Metallrohre und auch die Metallstege sind mit einer Oberflächenschutzschicht ausgestattet, da es aufgrund der Zulassungsbedingungen erforderlich ist, daß die Oberflächen der Metallrohre und der Metallstege dauerhaft korrosionsgeschützt sind. Als Oberflächenschutzschicht wird bei Stahlrohren eine Verzinkungsschicht vorgesehen. Diese Verzinkung der Rohroberfläche führt zu einer Beeinträchtigung der Güte der Verschweißung zwischen den Metallrohren und den Metallstegen, da sich durch das Ausgasen bzw. Verflüssigen des Zinks Lunkereinschlüsse in der Verschweißung ergeben.Ein weiterer Nachteil liegt darin, daß sich bei dem Nacheinanderverschweißen der einzelnen Metallstege die für die Verschweißung erforderlichen Impulsströme als Nebenschlüsse durch die bereits vorgenommenen verschweißten Stege an Wirkung verlieren und sich damit die Korrosionsschutzschicht (Zink) noch negativer auf die Qualität der Verschweißung auswirken kann. Eine definitive Qualitätsaussage zur Verschweißung der Metallstege mit den Metallrohren kann somit immer nur nach einer zerstörenden Prüfung der Schweißverbindung vorgenommen werden.

Der Erfindung liegt die Aufgabe zugrunde, ein Verfahren der eingangs genannten Art so zu gestalten, daß eine Schweißverbindung zwischen den Stegen und den Profilschienen entfällt und auf zusätzliche Verbindungsmittel, wie Bolzen, Schrauben oder Nieten verzichtet werden kann.

Diese Aufgabe wird erfindungsgemäß durch ein Verfahren nach dem kennzeichnenden Teil des Patentanspruches 1 in Verbindung mit den Verfahrensschritten nach dem Oberbegriff gelöst.

Bei einer vorteilhaften Ausführungsform des erfindungsgemäßen Verfahren werden die Nutwandungen geringfügig nach innen zur Aufnahmenut für die feuerfesten Isolierteile abgewinkelt und die Nutwandungen in einer Vorrichtung nach außen gespreizt. Dann werden die Isolierteile gleichzeitig oder nacheinander in die Aufnahmenut eingeschoben und die Nutwandungen zur kraftschlüssigen Anlage an den Isolierteilen freigegeben, wobei die in Querrichtung des Verbundprofils sich erstreckenden Wulstränder die Isolierteile formschlüssig sichern.

Weitere Ausgestaltungen des erfindungsgemäßen Verfahrens ergeben sich aus den weiteren Unteransprüchen.

Ausführungsbeispiele des nach dem erfindungsgemäßen Verfahren hergestellten Verbundprofils sind in den Zeichnungen dargestellt und werden im folgenden beschrieben. Es zeigen:
- Figur 1: eine zweiflügelige Schutztür gegen Feuer und Rauch mit einer Verglasung im Aufriß, bei der die Rahmenprofile aus nach dem erfindungsgemäßen Verfahren gefertigten Verbundprofilen bestehen,
- Figur 2: ein Verbundprofil, das als Rahmenprofil eingesetzt werden kann, im Querschnitt,
- Figur 3: ein Verbundprofil, das als Sprossenprofil ausgebildet ist, im Querschnitt,
- Figur 4: eine Ansicht in Richtung des Pfeiles IV in Fig. 2 nach der Wegnahme der Isolierteile und
- Figuren 5 und 6: weitere Ausführungsformen.

Die in der Fig. 1 aufgezeigte Schutztür gegen Feuer und Rauch weist zwei Türflügel auf, die mit einer Verglasung 1 ausgerüstet sind, die jeweils von einem U-förmigen Rahmen 2 und einem Bodenteil 3 eingefaßt ist.

Die Rahmen 2 können aus einem Verbundprofil aufgebaut werden, wie es in der Fig. 2 dargestellt ist.

Dieses Verbundprofil wird aus zwei offenen, aus einem Stahlblech gefertigten Profilen 4 und 5 aufgebaut, die miteinander verbunden werden. Die Fertigung erfolgt durch eine Rollformung, mit der auch komplizierte Querschnittsformen problemlos und in engen Toleranzen hergestellt werden können.

Mit dem Profilschenkel 6 greift das Profil 5 in eine Randnut 7 des Profils 4 ein, während das Profil 4 mit einem Profilschenkel 8 in eine Randnut 9 des Profils 5 ragt. Im Bereich dieser Nuten sind die Profile 4 und 5 miteinander verlötet oder verschweißt.

Zusammen bilden die Profile 4 und 5 an den Außenseiten des Verbundprofils Profilschienen 10,11, die Hohlkammern 12,13 aufweisen und Aufnahmenuten 14, 15 für Isolierteile 16,17 begrenzen. Teile der Böden 18,19 werden ausgestanzt, so daß im Bodenbereich der Aufnahmenuten nur Stege 20 verbleiben, die in dem dargestellten Ausführungsbeispiel nach der Fig. 4 sich rechtwinklig zur Mittelebene 21 der Isolierschicht bzw. der Verglasung erstrecken. Diese Stege 20 können auch unter einem anderen Winkel zur Mittelebene 21 verlaufen. Es ist nur wichtig, daß das Material der Böden 18,19 weitgehend entfernt, um in diesem Bereich das Wärmeleitvermögen der Profile 4,5 erheblich herabzusetzen.

Zwischen den Stegen 20 können Versteifungsstege 22,23 angeordnet werden, die diagonal oder in sonstiger Weise schräg innerhalb der ausgestanzten Felder verlaufen.

Es besteht ferner die Möglichkeit, Versteifungsstege 24, die in Längsrichtung des Verbundprofils verlaufen, zwischen zwei benachbarten Stegen 20 anzuordnen.

In den Bereichen, in denen die Stege der Böden 18 und 19 aufeinanderliegen bzw. sich kreuzen, können die Stege z.B. durch eine Punktschweißung miteinander verbunden werden.

Die feuerfesten Isolierteile 16,17 werden in die Aufnahmenuten 14,15 eingelegt, und mittels eines Klebers, der in die Ausstanzungen der Nutböden 18,19 eingebracht ist, verbunden.

Es besteht auch die Möglichkeit, die Isolierteile 16,17 in die Aufnahmenuten 14,15 einzusetzen und diese Isolierteile durch Schrauben oder Nieten miteinander zu verbinden, die durch die Ausstanzungen der Böden 18,19 geführt werden.

Die Isolierteile 16, 17 können auch durch Rastmittel in den Aufnahmenuten festgelegt werden.

Bei dem Ausführungsbeispiel eines Verbundprofils nach Fig. 3, das als Sprossenprofil verwendet werden kann, sind die Nutwandungen 25,26 geringfügig nach innen zur Aufnahmenut für die feuerfesten Isolierteile 27,28 abgewinkelt. An den Enden der Nutwandungen befinden sich geringfügige Materialwülste 29. Nach dem Zusammenfügen des Verbundprofils werden die Nutwandungen 25,26 in einer Vorrichtung nach außen gespreizt und die Isolierteile 27,28 gleichzeitig oder nacheinander eingeschoben. Aufgrund der Federrückstellkräfte der Nutwandungen 25,26 werden die Isolierteile 27,28 kraftschlüssig gehalten, wobei die Wülste 29 in Querrichtung des Verbundprofils die Isolierteile 27,28 formschlüssig sichern.

Das Verbundprofil nach der Fig. 3 besteht aus den offenen Profilen 30 und 31.

Durch die Kombination der offenen Profile 4,5 und 30,31 werden die einander zugeordneten Toleranzen bereits durch das Herstellverfahren der Eizelprofile sichergestellt. Die Fixierverfahren zum Sichern der gesamten Profileinheit des Verbundprofils müssen deshalb nicht zur Toleranzbildung herangezogen werden, so daß sich der Fluchtungsaufwand selbst auf ein Minimum reduziert.

In der Fig. 5 ist ein Verbundprofil aufgezeigt, dessen MeLallprofile 31a einstückig aus einem Blechband gerollt ist.

In der Fig. 6 ist ein Verbundprofil dargestellt, das sich aus zwei Einzelprofilen 32, 33 zusammensetzt, die aus einem Metallblech im Rollformvorgang hergestellt sind.

Bei den Ausführungen nach den Fig. 5 und 6 begrenzen die Stege 34,35,36,37 außen eine Aufnahmekammer 38 für das Isolierteil 39.

Aus den Zeichnungen ergibt sich, daß die Ecklinien des Isolierteils 39 durch nach innen sich erstreckende Wulstränder 40,41,42 des oder der Metallprofile 31,32,33 bzw. formschlüssig festgelegt sind. Die Stege, die mit Ausstanzungen versehen sein können, liegen kraftschlüssig an den zugeordneten Begrenzungsflächen des Isolierteils 38 an.

Das Einbringen der leistenförmigen Isolierteile 38 in die Aufnahmekammer 38 erfolgt in der Weise, daß mittels einer Vorrichtung die Aufnahmekammer 38 aufgeweitet wird. Nach dem Einschieben des Isolierteils 38 wird die Aufweitvorrichtung entfernt und das Isolierteil wird durch die Rückfederung des Profilmaterials gehalten und festgeklemmt.

## Patentansprüche

1. Verfahren zum Herstellen eines Verbundprofils mit an den Außenseiten vorgesehenen, durch mindestens eine Profilschiene aus Stahl gebildeten Hohlkammern und einer zwischen den Hohlkammern angeordneten feuer- und temperaturwiderstandsfähigen Isolierschicht in Form eines oder zweier leistenförmiger Isolierteile für Rahmen von gegen Feuer und Rauch schützenden Wandelementen, Türen und Fenstern, wobei im Bereich der Isolierschicht verlaufende, an den Hohlkammerwandungen festgelegte Stege aus Stahl vorgesehen sind, die Hohlkammern einander gegenüberliegend an der jeweiligen Außenseite der mindestens einen Profilschiene angeordnet sind, und die Stege quer oder winklig zur Längserstreckung des Verbundprofils verlaufend die beiden Wandungen der gegenüberliegenden Hohlkammern verbinden **dadurch gekennzeichnet,** daß aus einem Stahlblech die Profilschienen (10,11) oder die Profilschiene (31a) mit zwei Aufnahmenuten für zwei Isolierteile (16,17;27,28) oder für ein Isolierteil (39) rollgeformt werden und ferner durch Rollformung im Bereich der Aufnahmenuten Wulstränder (29,40,41,42) zur formschlüssigen Festlegung der Isolierteile und durch Ausstanzungen im Bereich der Nutböden Stege (20,22,23,34,35,36,37) gebildet und leistenförmige Isolierteile in die Aufnahmenuten eingebracht werden, die in Längserstreckung des Verbundprofils verlaufen.

2. Verfahren nach Anspruch 1, dadurch gekennzeichnet, daß Nutwandungen (25,26) geringfügig nach innen zur Aufnahmenut für die feuerfesten Isolierteile (27,28) abgewinkelt und die Nutwandungen (25,26) in einer Vorrichtung nach außen gespreizt, die Isolierteile (27,28) gleichzeitig oder nacheinander eingeschoben und die Nutwandungen zur kraftschlüssigen Anlage an den Isolierteilen freigegeben werden, wobei die in Querrichtung des Verbundprofils sich erstreckenden Wulstränder (29) die Isolierteile (27,28) formschlüssig sichern.

3. Verfahren nach Anspruch 1, dadurch gekennzeichnet, daß das Stahlblechprofil (31a) einstückig aus einem Blechband gerollt wird.

4. Verfahren nach Anspruch 1, dadurch gekennzeichnet, daß das Stahlblechprofil aus zwei rollgeformten Einzelprofilen (32,33) zusammengesetzt wird.

5. Verfahren nach Anspruch 1, dadurch gekennzeichnet, daß die Stege (20,22,23,24) den Boden zweier Aufnahmenuten (14,15) bilden und die Stege als Doppelstege gestaltet sind, die im Berührungsbereich miteinander durch Schweißen, Löten oder Kleben verbunden werden.

6. Verfahren nach Anspruch 1, dadurch gekennzeichnet, daß die in die Aufnahmenuten (14,15) eingesetzten Isolierteile (16,17;27,28) im Bereich zwischen den Stegen durch einen Kleber oder durch Schrauben oder Nieten verbunden werden.

## Claims

1. A process for the production of a composite profile having hollow chambers which are provided at the outsides andwhich are formed by at least one profile bar of steel, and a fire- and temperature-resistant insulating layer arranged between the hollow chambers in the form of one or two strip-shaped insulating portions for frames of wall elements, doors and windows which are to give protection from fire and smoke, wherein there are provided webs of steel which extend in the region of the insulating layer and which are fixed to the hollow chamber walls, the hollow chambers are arranged in mutually opposite relationship at the respective outward side of the at least one profile bar, and the webs extending transversely or in angular relationship to the longitudinal extent of the composite profile connect the two walls of the oppositely disposed chambers, characterised in that the profile bars (10, 11) or the profile bar (31a) are roll-formed from a steel sheet with two receiving grooves for two insulating portions (16, 17; 27, 28) or for an insulating portion (39) and in addition bead edges (29, 40, 41, 42) are formed by roll-forming in the region of the receiving grooves for fixing the insulating portions in positively locking relationship and webs (20, 22, 23, 34, 35, 36, 37) are formed by stamping-out portions in the region of the groove bottoms and strip-shaped insulating portions are introduced into the receiving grooves which extend in the longitudinal direction of the composite profile.

2. A process according to claim 1 characterised in that groove walls (25, 26) are angled slightly inwardly with respect to the receiving groove for the refractory insulating portions (27, 28) and the groove walls (25, 26) are spread outwardly in an apparatus, the insulating portions (27, 28) are simultaneously or successively inserted and the groove walls are released for bearing in force-locking engagement against the insulating portions, wherein the bead edges (29) which extend in the transverse direction of the composite profile secure the insulating portions (27, 28) in positively locking engagement.

3. A process according to claim 1 characterised in that the steel sheet profile (31a) is rolled in one piece from a sheet strip.

4. A process according to claim 1 characterised in that the steel sheet profile is assembled from two roll-formed individual profile portions (32, 33).

5. A process according to claim 1 characterised in that the webs (20, 22, 23, 24) form the bottom of two receiving grooves (14, 15) and the webs are in the form of double webs which are connected together in the region of contact by welding, soldering or adhesive.

6. A process according to claim 1 characterised in that the insulating portions (16, 17; 27, 28) which are fitted into the receiving grooves (14, 15) are connected in the region between the webs by an adhesive or by screwing or riveting.

## Revendications

1. Procédé pour fabriquer un profilé composite avec des chambres creuses prévues sur les côtés extérieurs et formées par au moins un rail profilé en acier et une couche d'isolation disposée entre les chambres creuses, résistante au feu et la chaleur, sous la forme d'une ou de deux parties isolantes en forme de baguettes pour le cadre d'éléments de cloison assurant une protection contre le feu et la fumée, de portes et de fenêtres, des traverses en acier s'étendant dans la zone de la couche isolante et fixées sur les parois de chambres creuses étant donc prévues, les chambres creuses se faisant face et étant disposées sur le côté extérieur respectif d'au moins un rail profilé, et les traverses étant disposées transversalement ou en formant un angle par rapport à la direction longitudinale du profilé composite et reliant les deux parois des chambres creuses opposées, caractérisé en ce qu'à partir d'une tôle d'acier, on forme par roulage les rails profilés (10,11) ou le rail profilé (31a) avec deux rainures de logement pour deux pièces isolantes (16,17; 27,28) ou pour une pièce isolante (39), et en plus on constitue des bords à renflement (29,40,41,42), par roulage dans la zone des rainures de logement, pour la fixation mécanique par conjugaison de forme des pièces isolantes, et des traverses (20,22,23,34,35,36,37) par des découpages dans la zone des fonds de rainure et on introduit des pièces isolantes en forme de baguettes dans les rainures de logement, qui vont dans la direction longitudinale du profilé composite.

2. Procédé selon la revendication 1, caractérisé en ce que les parois de rainure (25,26) sont légèrement inclinées vers l'intérieur pour les rainures de logement destinées aux pièces isolantes (27,28) réfractaires et les parois de rainure (25,26) sont écartées dans un dispositif vers l'extérieur, les pièces isolantes (27,28) sont introduites simultanément ou successivement et les parois de rainure sont libérées pour venir s'appuyer par adhérence sur les pièces isolantes, les bords à renflement (29) s'étendant dans le sens transversal du profilé composite et bloquant les pièces isolantes (27,28) par conjugaison de forme.

3. Procédé selon la revendication 1, caractérisé en ce que le profilé en tôle d'acier (31a) est roulé d'un seul tenant à partir d'un feuillard de tôle.

4. Procédé selon la revendication 1, caractérisé en ce que le profilé en tôle d'acier est composé de deux profilés individuels (32,33) formés par roulage.

5. Procédé selon la revendication 1, caractérisé en ce que les traverses (20,22,23,24) forment le fond de deux rainures de logement (14,15) et les traverses sont conçues comme des doubles traverses, qui sont reliées entre elles dans la zone de contact par soudure, brasage ou collage.

6. Procédé selon la revendication 1, caractérisé en ce que les pièces isolantes (16,17;27,28) insérées dans les rainures de logement (14,15) sont reliées dans la zone entre les traverses par une colle ou par des vis ou des rivets.
